# EUROPÄISCHE PATENTSCHRIFT

(11) **EP 0 712 370 B1**
(45) Veröffentlichungstag und Bekanntmachung des Hinweises auf die Patenterteilung: **26.11.1997**
(21) Anmeldenummer: 94924859.5
(22) Anmeldetag: 09.08.1994
(51) Int. Cl.: B65H 3/24

(54) **VORRICHTUNG ZUM VEREINZELN VON KARTEN AUS EINEM KARTENSTAPEL**
DEVICE FOR REMOVING INDIVIDUAL CARDS FROM A STACK OF CARDS
DISPOSITIF SERVANT A ENLEVER DES CARTES INDIVIDUELLES D'UNE PILE DE CARTES

(30) Priorität: 12.08.1993 DE 9312049 U
(43) Veröffentlichungstag der Anmeldung: 22.05.1996
(73) Patentinhaber: BÖWE SYSTEC AG, 86161 Augsburg (DE)
(72) Erfinder: GAMPERLING, Rudolf, D-86163 Augsburg (DE)
(74) Vertreter: Ernicke, Hans-Dieter, Dipl.-Ing.
(86) Internationale Anmeldenummer: EP9402641
(87) Internationale Veröffentlichungsnummer: WO9505331

(56) Entgegenhaltungen:
- DE-A- 3 442 123
- DE-A- 3 614 606
- DE-A- 4 041 866
- GB-A- 1 218 004
- PATENT ABSTRACTS OF JAPAN vol. 14, no. 393 (M-1015) 24. August 1990 & JP,A,02 147 531 (TAKATANI JIROYOSHI) 6. Juni 1990

## Beschreibung

Die Erfindung geht von einer durch die DE-A- 34 42 123 bekannten Vorrichtung zum Entnehmen der jeweils untersten Platte eines in einem Schacht geführten Plattenstapels mit den im Oberbegriff des Patentanspruches 1 aufgeführten Merkmalen aus.

Der vordere Rand der untersten Platte liegt auf einer ebenen Auflagefläche im Umfang eines als Rotationskörper ausgebildeten ersten Abschiebeorgans auf. Der hintere Rand der untersten Platte ruht auf einer drehbar gelagerten Rolle, in deren Bereich zwei weitere Abschiebeorgane vorgesehen sind, von denen eines als Schieber in der Ebene der untersten Platte hin- und herbewegbar ist und das andere als Schwinge ausgebildet ist.

Zur Entnahme der jeweils untersten Platte wird diese vom ersten Abschiebeorgan zunächst eine kurze Strecke nach hinten verschoben, während der Schieber dieser Bewegung ausweicht und die Schwinge sich in einer nach hinten gerichteten Grundstellung befindet. Während einer weiteren Drehbewegung des ersten Abschiebeorgans kommt der vordere Plattenrand von diesem Abschiebeorgan frei und der Schieber versetzt den hinteren Rand der Platte wieder in seine ursprüngliche Stellung. Dabei wälzt sich der hintere Plattenrand an der ortsfesten Rolle ab, wobei die Platte in eine Schräglage gelangt. In dieser Schräglage stützt sich der vordere Plattenrand auf einer schrägen Gleitfläche ab, während nur das als Schwinge ausgebildete zweite Abschiebeorgan gegen den hinteren Rand der Platte einwirkt und die Platte längs der Gleitfläche in Richtung zu einem darunter befindlichen Förderer abschiebt. Bei dieser bekannten Vorrichtung sind für das Abschieben der untersten Platte also zwei hintere Abschiebeorgane erforderlich, die jeweils einen eigenen Antrieb benötigen und in ihrer Bewegung aufeinander abgestimmt sein müssen.

Der Erfindung liegt die Aufgabe zugrunde, die bekannte Vorrichtung zu vereinfachen und für die Entnahme von Karten, insbesondere von als Datenträger dienenden Plastikkarten, geeignet auszubilden.

Die erfindungsgemäße Lösung dieser Aufgabe ergibt sich aus den kennzeichnenden Merkmalen des Patentanspruchs 1.

Beim Vereinzeln von Plastikkarten ist es an sich bekannt, die jeweils unterste Karte eines Kartenstapels mit Hilfe eines Förderbandes abzuziehen, gegen welches die unterste Karte durch das Gewicht des Kartenstapels angedrückt wird. Diese Maßnahme hat den Nachteil, daß eine ganzflächige Reibung der abzuziehenden Karte entlang der nachfolgenden Karte stattfindet. Wenn die Karten bedruckt oder mit sonstigen Farbschichten versehen sind, besteht die Gefahr des Abriebes des Farbbelages und daher der Verschmierung des Druckes. Diese Problematik tritt besonders beim Handling von Plastikkarten auf, die als Datenträger gestaltet sind.

Die Erfindung ermöglicht demgegenüber den Kartenabzug vom Stapel unter Vermeidung großflächiger Reibungen und vermeidet das Biegen oder sonstige Verformen der Karten beim Vereinzeln.

Bei der erfindungsgemäßen Entnahme findet eine Reibung nur während der ersten kurzen Abschiebebewegung der Karte statt, wobei zugleich eine Distanzierung der untersten Karte von der nächstfolgenden stattfindet, bis der vordere Kartenrand vom ersten Abschiebeorgan freigegeben worden ist. Von diesem Zeitpunkt an findet nur noch eine geringfügige Reibung im Bereiche des rückwärtigen Kartenrandes statt, während nämlich das zweite Abschiebeorgan gegen diesen rückwärtigen Kartenrand stößt und die im übrigen Bereich bereits freiliegende Karte in Richtung zum darunter befindlichen Förderer abschiebt.

Gegenüber der vorbekannten Vorrichtung zum Entnehmen von Platten aus einem Plattenstapel weist der Gegenstand der Erfindung den Vorteil der konstruktiv einfacheren Anordnung der Abschiebeorgane und deren Antriebssteuerung auf. In den Unteransprüchen 2 und 3 sind spezielle Merkmale der Erfindung aufgeführt.

Danach sind beide Abschiebeorgane um zueinander parallele Achsen drehbar und bilden zusammen ein Kurbelgetriebe, wie dies im Anspruch 2 definiert ist.

Mit den Merkmalen des Anspruches 3 wird erreicht, daß das rückwärtige Kartenende beim ersten kurzen Abschiebevorgang leicht eingeklemmt wird, so daß die Karte beim Freigeben durch das vordere Abschiebeorgan nicht willkürlich herunterfallen kann. Man braucht lediglich den rückwärtigen Kartenrandbereich in einen passenden Spalt der Schachtwandung einzuschieben, in den außerdem eine oder mehrere Kugeln federnd hineinragen. Diese Kugeln werden durch den Kartenrand gegen Federwirkung niedergedrückt. Die Federwirkung reicht aus, um die gewünschte Klemmung der Karte zu erreichen, bis das zweite Abschiebeorgan gegen den hinteren Kartenrand treffen kann.

In den Ansprüchen 5 bis 8 sind Erfindungsmerkmale aufgeführt, welche das schonende Beschicken eines Schachtes mit Kartenstapeln zum Vereinzeln der Karten beschreiben, wobei außerdem eine große Leistung erzielt werden soll.

Durch die DE-A 40 41 866 ist eine um eine horizontale Achse schrittweise drehbare Vorrichtung mit mehreren Kartenstapeln zum schonenden Beschicken eines Schachtes mit Kartenstapeln bekannt. Diese Vorrichtung enthält Kassetten, die jeweils einen Kartenstapel aufnehmen und weist Führungsmittel zum Halten der Kassetten auf, so daß die Kassetten während ihres gesamten Umlaufes in gleicher Position im wesentlichen vertikal qehalten werden. Die Erfindung gemäß den Ansprüchen 5 bis 8 vereinfacht diese bekannte Vorrichtung und enthält das Funktionsprinzip, daß ein oberhalb des Schachtes angeordneter Drehteller mit mehreren Schächten ausgebildet und so angetrieben ist, daß in der Ruhestellung des Drehtellers jeweils ein Füllschacht fluchtend zum Schacht liegt.

Diese Lehre nach den Ansprüchen 5 bis 8 stellt sich als eine vorteilhafte Weitergestaltung der Erfindungslehre nach den Ansprüchen 1 bis 4 dar.

Diese und weitere Einzelheiten der Erfindung ergeben sich aus der Zeichnung. In ihr ist die Erfindung schematisch und beispielsweise dargestellt. Es zeigen
- Figur 1:: einen Querschnitt durch einen Schacht für die Aufnahme eines Kartenstapels,
- Figur 2:: einen Schnitt durch den Schacht gemäß Figur 1 mit einer geringfügig nach rückwärts verschobenen unteren Karte,
- Figur 3:: einen Querschnitt durch den Schacht gemäß Figur 1 mit einer in Abschiebeposition befindlichen unteren Karte,
- Figur 4:: eine Draufsicht auf einen Drehteller mit mehreren Füllschächten,
- Figur 5:: eine Vorderansicht der Anordnung gemäß Figur 4 und
- Figuren 6-8:: einen Schnitt durch einen Schacht gemäß Figur 1 in einer anderen Schnittebene mit Stützen zum Absenken eines einzufüllenden Kartenstapels in mehreren Stellungen.

Im Ausführungsbeispiel der Fig. 1 ist mit (1) ein Schacht symbolisch dargestellt, zwischen dessen Schachtwänden (26) sich ein Kartenstapel (2) befindet, dessen jeweils unterste Karte (3) abgezogen und vereinzelt werden soll.

Der Kartenstapel (2) ruht am vorderen Kartenrand (4) auf einer ebenen Auflagefläche (10) eines ersten Abschiebeorganes (6) und am hinteren Kartenrand (5) auf einer leistenförmigen Auflage (17).

In gleicher Ebene wie die unterste Karte (3) erstreckt sich im Bereiche des hinteren Kartenrandes (5) ein Spalt (18), dessen lichte Weite so bemessen ist, daß die unterste Karte (3) in den Spalt (18) eingeschoben werden kann. Mindestens eine, vorzugsweise zwei federnd abgestützte Kugeln (19) greifen in den Spalt (18) ein. Die Federkraft ist so eingestellt, daß beim Einschieben der untersten Karte (3) in den Spalt (18) die Kugeln weggedrückt werden, wobei aber die Federkraft so groß ist, daß der hintere Kartenrandbereich (5) von den Kugeln (19) nach dem Einschieben in den Spalt (18) festgeklemmt wird.

Das erste Abschiebeorgan (6) ist um die Achse (12) in Pfeilrichtung drehbar angetrieben. Dadurch trifft das stufenartige Ende der ebenen Auflagefläche (10) gegen den vorderen Kartenrand (4) und verursacht ein Verschieben der unteren Karte (3) in Richtung des Pfeiles (8) (siehe Fig. 2), wobei das hintere Kartenende (5) in den Spalt (18) eintaucht.

Über eine Koppel (14) wird vom ersten Abschiebeorgan (6) das zweite Abschiebeorgan (7) betätigt, das als Schwinge ausgebildet und um die Achse (13) hin und her drehbar ist. Beide Achsen (12,13) sind zueinander parallel gerichtet. Die Koppel (14) ist über Gelenke (15,16) mit den beiden Abschiebeorganen (6,7) verbunden. Dadurch entsteht eine Viergelenkkette bzw. Kurbelgetriebe, bei dem das erste Abschiebeorgan (6) als antreibendes Element im Sinne einer Kurbel dient.

Selbstverständlich ist es auch möglich, dem ersten Abschiebeorgan (6) eine oszillierende Drehbewegung um die Achse (12) zu vermitteln, beispielsweise um einen Winkel von ± 180°.

Die Koppel (14) ist in ihrer Anlenkung so festgelegt, daß ihre Abschiebenase (11) dem hinteren Kartenrand (5) ausweicht, während die untere Karte (3) durch das erste Abschiebeorgan (6) in die Position gemäß Fig. 2 gebracht wird. Die Karte (3) ist fast durchgehend von der nächstfolgenden Karte des Kartenstapels (2) gelöst und nur der hintere Kartenrand (5) ist im Spalt (18) durch die Kugeln (19) festgeklemmt. Wenn das erste Abschiebeorgan (6) eine 1/4-Bewegung durchgeführt hat, kann sich der vordere Kartenrand (4) von der Auflagefläche (10) des ersten Abschiebeorganes (6) lösen und nach unten sich bewegen.

Bei diesem ersten Bewegungsabschnitt tritt keine Biegung oder sonstige Verformung der Karte ein. Auch löst sich die untere Karte (3) praktisch sofort von der nächstliegenden Karte, so daß fast keine Reibungsbeanspruchung der Kartenoberfläche eintritt.

Wenn das erste Abschiebeorgan (6) sich von der Position gemäß Fig. 2 in diejenige der Fig. 3 bewegt, erfolgt eine Umkehr der Bewegung der Koppel (14) in Richtung des Pfeiles (9). Dabei trifft die Abschiebenase (11) des zweiten Abschiebeorganes (7) gegen den hinteren Kartenrand (5) und schiebt diesen aus dem Spalt (18) heraus. In dieser in Fig. 3 gezeigten Stellung kann die untere Karte (3) frei abfallen, wobei sie durch die Drehbewegung der Abschiebenase (11) einen Bewegungsimpuls in Richtung des Pfeiles (9) erhält. Die Karte (3) kann nun auf einen nicht gezeigten Förderer unterhalb des Kartenstapels (2) kontrolliert fallen, welcher die Karte zu einer nachfolgenden Arbeitsstellung bringt.

Diese beschriebene Anordnung ist vor allem zum Vereinzeln von Plastikkarten geeignet, welche als Datenträger dienen. Die bei solchen Datenträgern üblichen Prägungen und Aufdrucke werden durch den erfindungsgemäßen Kartenabzug weitgehend geschont, weil Flächenreibungen und Verformungen vermieden werden. Die erfindungsgemäße Vereinzelungsvorrichtung kann aber auch bei beliebigen anderen Karten zum Einsatz kommen, wenn diese eine genügende Steifigkeit besitzen, um die Abschiebebewegung durch das erste Abschiebeorgan (6) ausführen zu können.

Die Leistung der erfindungsgemäßen Vereinzelungsvorrichtung ist außerordentlich hoch, weshalb in den Fig. 4 und 5 eine Vorrichtung dargestellt ist, die das schnelle Nachfüllen des Schachtes mit Kartenstapeln (2) ermöglicht. Danach sind auf einem Drehteller (20) mehrere Füllschächte (21) angeordnet, welche von oben her von Hand mit Kartenstapeln (2) beschickt werden können. In der Ruhelage des Drehtellers (20) befindet sich unter einem der Füllschächte (21) der Schacht (1) gemäß Fig. 1 bis 3. Es soll beim Stillstand des Drehtellers (20) dann der Kartenstapel in den darunter befindlichen Schacht (1) abgesenkt werden können, ohne daß Einzelkarten sich lösen und schrägstellen können. Zu diesem Zweck ist entsprechend den Fig. 6 bis 8 im erfindungsgemäßen Schacht (1) eine aus zwei Stützen (23) bestehende Anordnung vorgesehen, welche in der Stellung gemäß Fig. 6 mit dem oberen Schachtrand (22) fluchtet und den ankommenden Kartenstapel (2) aufnimmt. Die Stützen (23) sind um die Achsen (25) in einander entgegengesetzten Richtungen drehbar. Sie weisen zylinderförmige Auflageflächen (24) auf, die sich beim Absenken der Stützen (23) an der unteren Karte abwälzen und daher ebenfalls schonend auf die Karten (2) einwirken. In der Stellung gemäß Fig. 8 hat der Kartenstapel (2) seine untere Auflagestellung gemäß Fig. 1 erhalten. Die Stützen (23) sind mit ihren Auflageflächen (24) durch entsprechende Aussparungen in den Schachtwänden (26) nach außen geführt worden, so daß sie die Vereinzelung der Karten nicht behindern können.

Dieser beschriebene erste Füllvorgang des Schachtes (1) setzt voraus, daß sich im Schacht (1) keine Karten (3) befinden. Beim Nachfüllen eines Schachtes (1), in dem sich noch Karten (3) befinden, bleiben die Stützen (23) in der wirkungslosen Stellung gemäß Fig. 8.

Statt dessen wird mit nicht dargestellten Rückhaltefingern gearbeitet, welche die Füllschächte (21) des Drehtellers (20) unten abschließen. Innerhalb des Schachtes (1), praktischerweise einige mm unterhalb des oberen Schachtrandes (22) befindet sich eine ebenfalls nicht dargestellte Lichtschranke. Diese meldet, wenn sie von der jeweils obersten Karte (3) eines Kartenstapels (2) passiert wird, wodurch eine Drehbewegung des Drehtellers (20) in Gang gesetzt wird, welche einen nächsten Kartenstapel (2) deckungsgleich über den Schacht (1) bringt. Nun werden die Rückhaltefinger zurückgezogen, worauf der Kartenstapel (2) auf die im Schacht (1) befindlichen Karten (3) abfallen kann.

### STÜCKLISTE

- 1: Schacht
- 2: Kartenstapel
- 3: unterste Karte
- 4: vorderer Kartenrand
- 5: hinterer Kartenrand
- 6: erstes Abschiebeorgan (Kurbel)
- 7: zweites Abschiebeorgan (Schwinge)
- 8: Bewegungsrichtung
- 9: Bewegungsrichtung
- 10: ebene Auflagefläche
- 11: Abschiebenase
- 12: Achse
- 13: Achse
- 14: Koppel
- 15: Gelenk
- 16: Gelenk
- 17: leistenförmige Auflage
- 18: Spalt
- 19: Kugel
- 20: Drehteller
- 21: Füllschacht
- 22: oberer Schachtrand
- 23: Stütze
- 24: Auflagefläche
- 25: Achse
- 26: Schachtwand

## Patentansprüche

1. Vorrichtung zum Entnehmen der jeweils untersten Platte (3) eines in einem Schacht (1) geführten Plattenstapels (2), bei der in der Ebene der untersten Platte (3) zwei auf gegenüberliegende Plattenränder (4,5) einwirkende Abschiebeorgane (6,7) angeordnet sind, von denen das erste, unterhalb des vorderen Plattenrandes gelagerte Abschiebeorgan (6) als ein drehbar angetriebener Rotationskörper ausgebildet ist, der in seinem Umfang eine ebene Auflagefläche (10) für den vorderen Rand (4) der untersten Platte (3) aufweist und eine kurze seitliche Bewegung der untersten Platte (3) in ihrer Ebene entgegengesetzt zur eigentlichen Abschieberichtung (8) erzeugt und von denen das zweite Abschiebeorgan (7) als eine Schwinge ausgebildet ist, die beim ersten Abschiebevorgang dem zugeordneten hinteren Plattenrand (5) ausweicht und für den zweiten Abschiebevorgang entgegengesetzt gegen den hinteren Plattenrand (5) bewegt wird, dadurch **gekennzeichnet,** daß die Vorrichtung zum Entnehmen von Karten (3), insbesondere von als Datenträger dienende Plastikkarten, vorgesehen ist, bei der die Karte (3) vom ersten Abschiebeorgan (6) für den freien Fall auf einen Förderer freigegeben wird, und daß im Bereich des zweiten Abschiebeorgans (7) eine schmale leistenförmige Auflage (17) für den zugeordneten hinteren Rand (5) der untersten Karte (3) und daran angrenzend in der Kartenebene ein Spalt (18) mit einer der Kartendicke angepaßten lichten Weite vorgesehen sind, in deren Bereich sich ein Klemmorgan (19) zum Halten des nach hinten abgeschobenen hinteren Kartenrandes (5) befindet.

2. Vorrichtung nach Anspruch 1, dadurch **gekennzeichnet,** daß die beiden Abschiebeorgane (6,7) um zueinander parallele Achsen (12,13) drehbar gelagert und durch eine Koppel (14) gelenkig miteinander verbunden sind.

3. Vorrichtung nach Anspruch 1 oder 2, dadurch **gekennzeichnet,** daß das erste Abschiebeorgan (6) als umlaufend angetriebene Kurbel ausgebildet ist.

4. Vorrichtung nach Anspruch 1, dadurch **gekennzeichnet,** daß in den Spalt (18) mindestens eine federnd abgestützte Kugel (19) als kraftschlüssiges Klemmorgan für den hinteren Rand (5) der geringfügig abgeschobenen unteren Karte (3) eingreift.

5. Vorrichtung zum Beschicken eines Schachtes zum Vereinzeln von Karten nach einem der Ansprüche 1 bis 4, dadurch **gekennzeichnet,** daß oberhalb des Schachtes (1) ein Drehteller (20) mit mehreren Füllschächten (21) schrittweise drehbar angeordnet und jeweils ein Füllschacht (21) in der Ruhestellung des Drehtellers (20) fluchtend zum Schacht (1) liegt.

6. Vorrichtung nach Anspruch 5, dadurch **gekennzeichnet,** daß im Schacht (1) drehbar gelagerte, in ihrer Ausgangsstellung mit dem oberen Schachtrand (22) fluchtende Stützen (23) für das Aufsetzen des im Füllschacht (21) befindlichen Kartenstapels (2) vorgesehen sind, die mit dem aufliegenden Kartenstapel (2) bis in eine Stellung unterhalb der Auflageebene (10) der untersten Karte (3) am ersten Abschiebeorgan (6) absenkbar sind.

7. Vorrichtung nach Anspruch 6, dadurch **gekennzeichnet**, daß die Auflagefläche (24) der einzelnen Stütze (23) kugel- oder zylinderförmig gewölbt ist.

8. Vorrichtung nach einem der Ansprüche 5 bis 7, dadurch **gekennzeichnet,** daß im Schacht (1) sich ein Signalgeber, z.B. Lichtschranke, befindet, der beim Passieren der obersten Karte (3) eines Kartenstapels (2) die Drehbewegung des Drehtellers (20) startet und einen nächsten Kartenstapel (2) deckungsgleich über den Schacht (1) bringt, wobei die Füllschächte (21) des Drehtellers (20) untenseitig durch ausweichfähig angetriebene Rückhaltefinger abgeschlossen sind.

## Claims

1. Device for removing the respectively lowermost plate (3) of a plate stack (2) guided in a shaft (1), in which device two push-away members (6,7) are arranged in the plane of the lowermost plate (3) and act on opposite plate edges (4,5), of which the first push-away member (6), mounted below the front plate edge, is designed as a rotatably driven solid of revolution which, in its periphery, has a plane supporting surface (10) for the front edge (4) of the lowermost plate (3) and produces a short lateral movement of the lowermost plate (3), in its plane, opposite the actual push-away direction (8), and of which the second push-away member (7) is designed as an oscillating link which turns way from the assigned rear plate edge (5) during the first push-away operation and is moved oppositely against the rear plate edge (5) for the second push-away operation, characterised in that the device is intended for removing cards (3), in particular plastic cards serving as data carriers, the card (3) being freed by the first push-away member (6) for free fall onto a conveyor, and in that, in the region of the second push-away member (7), a narrow strip-shaped support (17) for the assigned rear edge (5) of the lowermost card (3) and, adjacent thereto, in the card plane a gap (18) with a clear width adapted to the card thickness are provided, in the region of which a clamping member (19) for holding the rearwardly pushed-away rear card edge (5) is situated.

2. Device according to Claim 1, characterised in that the two push-away members (6,7) are mounted so as to be rotatable about mutually parallel axes (12,13) and are interconnected in articulated fashion by a coupler (14).

3. Device according to Claim 1 or 2, characterised in that the first push-away member (6) is designed as a rotationally driven crank.

4. Device according to Claim 1, characterised in that at least one spring-supported sphere (19) reaches into the gap (18) as a non-positive clamping member for the rear edge (5) of the slightly pushed-away lower card (3).

5. Device for loading a shaft for separating off cards according to one of Claims 1 to 4, characterised in that a turntable (20) with a plurality of filling shafts (21) is arranged so as to be rotatable stepwise above the shaft (1) and in each case one filling shaft (21) is in alignment with the shaft (1) in the rest position of the turntable (20).

6. Device according to Claim 5, characterised in that, in the shaft (1), rotatably mounted rests (23), which in their starting position are flush with the upper shaft edge (22), are provided for the purpose of placing on the card stack (2) situated in the filling shaft (21), which rests can-be lowered with the card stack (2) resting thereupon down to a position below the supporting plane (10) of the lowermost card (3) on the first push-away member (6).

7. Device according to Claim 6, characterised in that the supporting surface (24) of the individual rest (23) is spherically or cylindrically domed.

8. Device according to one of Claims 5 to 7, characterised in that a sensing element, for example a photoelectric barrier, is situated in the shaft (1), which sensing element starts the rotary movement of the turntable (20) when the uppermost card (3) of a card stack (2) passes it, and brings a following card stack (2) into coincidence above the shaft (1), the filling shafts (21) of the turntable (20) being closed off at the underside by retaining fingers driven so as to be capable of moving out of the way.

## Revendications

1. Dispositif pour prélever la plaque (3) du bas d'une pile (2) de plaques guidée dans un puits (1), dans lequel sont disposés, au niveau de la carte (3) du bas, deux organes (6, 7) de séparation qui agissent sur des bords (4, 5) opposés de la plaque, dont le premier organe (6) de séparation, monté au-dessous du bord avant de la plaque, est réalisé en corps de révolution qui peut être entraîné en rotation, qui comporte sur son pourtour une surface (10) plane de support du bord (4) avant de la plaque (3) du bas et qui produit un petit déplacement latéral de la plaque (3) du bas à son niveau, en sens opposé au sens (8) de séparation proprement dit, et dont le deuxième organe (7) de séparation est réalisé en coulisse qui, lors de la première opération de séparation, esquive le bord (5) arrière associé de la plaque, et qui, pour la deuxième opération de séparation, est déplacé en sens opposé vers le bord (5) arrière de la plaque, caractérisé en ce que le dispositif est prévu pour le prélèvement de cartes (3), notamment de cartes en matière plastique servant de supports de données, la carte (3) étant dégagée par le premier organe (6) de séparation afin de tomber librement sur un convoyeur, et en ce que, dans la zone du deuxième organe (7) de séparation, il est prévu un support (17) étroit en forme de barre pour le bord arrière (5) associé de la carte du bas et, de manière contiguë au niveau de la carte, une fente (18) qui a une ouverture adaptée à l'épaisseur de la carte et dans la zone de laquelle se trouve un organe de blocage servant à retenir le bord (5) arrière de la carte repoussé vers l'arrière.

2. Dispositif suivant la revendication 1, caractérisé en ce que les deux organes (6, 7) de séparation sont montés tournants par rapport à des axes (12, 13) parallèles l'un à l'autre et sont articulés l'un à l'autre par une bielle (14).

3. Dispositif suivant la revendication 1 ou 2, caractérisé en ce que le premier organe (6) de séparation est réalisé en manivelle entraînée en rotation.

4. Dispositif suivant la revendication 1, caractérisé en ce qu'il rentre dans la fente (18) au moins une bille (19) soutenue de manière élastique, qui sert d'organe de blocage par liaison positive pour le bord (5) arrière de la carte (3) du bas légèrement repoussée.

5. Dispositif pour charger un puits servant à séparer des cartes une par une suivant les revendications 1 à 4, caractérisé en ce qu'il est monté tournant pas à pas au-dessus du puits (1) un plateau (20) tournant comportant plusieurs puits (21) de chargement et en ce que, en la position de repos du plateau (20) tournant, un puits (21) de chargement est aligné sur le puits (1).

6. Dispositif suivant la revendication 5, caractérisé en ce qu'il est prévu dans le puits (1) des supports (23) sur lesquels la pile (2) de cartes se trouvant dans le puits (21) de chargement est posée, qui sont montés tournants, qui, en leur position de départ, sont en alignement avec le bord (22) supérieur du puits et qui, en ayant la pile (2) de cartes qui repose sur eux, peuvent être abaissés jusqu'à une position située au-dessous du niveau (10) du support de la carte (3) du bas sur le premier organe (6) de séparation.

7. Dispositif suivant la revendication 6, caractérisé en ce que la surface (24) de support des supports (23) individuels est cintrée en forme de boule ou de cylindre.

8. Dispositif suivant l'une des revendications 5 à 7, caractérisé en ce qu'il se trouve dans le puits (1) un générateur de signaux, par exemple une cellule photoélectrique, qui, au passage de la carte (3) du haut d'une pile (2) de cartes, déclenche le mouvement de rotation du plateau (20) tournant et amène une pile (2) de cartes suivante au-dessus du puits (1), en coïncidence avec le puits, les puits (21) de remplissage du plateau (20) tournant étant fermés vers le bas par des doigts de retenue qui sont entraînés de manière à pouvoir s'écarter.
